# EUROPÄISCHE PATENTSCHRIFT

(11) **EP 0 625 347 B1**
(45) Veröffentlichungstag und Bekanntmachung des Hinweises auf die Patenterteilung: **25.03.1998**
(21) Anmeldenummer: 94107092.2
(22) Anmeldetag: 06.05.1994
(51) Int. Cl.: A61G 7/10

(54) **Lifter für körperbehinderte Personen**
Lifting device for disabled persons
Dispositif élévateur pour personnes handicapées

(30) Priorität: 07.05.1993 DE 9306922 U
(43) Veröffentlichungstag der Anmeldung: 23.11.1994
(73) Patentinhaber: HORCHER GmbH, D-61130 Nidderau (DE)
(72) Erfinder: Horcher, Stefan, D-61130 Nidderau (DE)
(74) Vertreter: Stoffregen, Hans-Herbert, Dr. Dipl.-Phys.

(56) Entgegenhaltungen:
- WO-A-92/04003
- GB-A- 1 458 175
- GB-A- 2 140 773
- GB-A- 2 164 918
- US-A- 2 494 591
- US-A- 4 232 412

## Beschreibung

Die vorliegende Erfindung bezieht sich auf einen Lifter für körperbehinderte Personen, umfassend zumindest einen höhenverstellbaren Arm, von dem ein Zugelement ausgeht, das unter Achselhöhlen der zu hebenden oder zu transportierenden Person bewegbar ist.

Bei den bekannten Liftern der eingangs genannten Art, werden als Zugelemente mehr oder weniger elastische Seile, Bänder oder Gurte verwendet. Um zu verhindern, dass diese die Körper der Personen insbesondere unter den Achselhöhlen quetschen, ist es bekannt, die Zugelemente zu polstern. Trotz zufwendiger Polsterung ist es allerdings kaum erreichbar, die Zugkräfte auf die Personen so zu übertragen, dass die Personen die Anwendung der Lifter nicht als unangenehm empfinden.

Ein Lifter der eingangs genannten Art ist der WO 92/04003 zu entnehmen. Das bekannte Zugelement stellt eine starre Schlinge dar, die in dem Bereich, in dem die Schlinge mit dem Körper einer anzuhebenden bzw. zu transportierenden Person in Berührung kommt, gepolstert ist. Hierdurch bleibt jedoch eine quasi linienförmige Berührung mit der zu hebenden bzw. transportierenden Person mit der Folge bestehen, dass sich Druckeinwirkungen ergeben, die nicht nur unangenehm sind, sondern auch zu Verletzungen führen können.

Losgelöst hiervon muß sichergestellt sein, dass die Zugelemente aus hygienischen Gründen gut reinigbar sind. Daher ist es erforderlich, dass die Zugelemente eine glatte, abwaschbare Oberfläche aufweisen. Somit müssen die Polster mit einem entsprechenden Überzug versehen sein.

Der gattungsbildende Lifter gemäß WO 92/04003 weist außerdem eine Kniehalterung auf, die ortsfest von einem Ständer ausgeht. Hierdurch ergibt sich der Nachteil, dass sich ungünstige Hebelkräfte in Bezug auf eine anzuhebende Person dann ergeben können, wenn die Kniehalterung eine Höhe aufweist, die zu niedrig oder zu hoch verläuft.

Aus der GB 2 140 773 B ist ein Lifter mit einer von einer Säule ausgehenden Kniehalterung bekannt, die stufenweise höhenverstellbar ist. Hierzu ist eine Steckverbindung vorgesehen.

Der GB 1 458 175 sind umstülpbare, mit Fluid füllbare Manschetten zu entnehmen, um eine liegende Person anzuheben. Zu diesem Zweck weist die Manschette eine äußere Hülle auf, die von innen nach außen gestülpt wird, um unter die anzuhehende Person geschoben zu werden. Dabei muß eine Formstabilität der Manschette gewährleistet sein, da sichergestellt werden soll, dass die Person nur um einen bestimmten Betrag in horizontaler Lage bleibend angehoben wird.

Der vorliegenden Erfindung liegt das Problem zugrunde, einen Lifter der eingangs genannten Art so weiterzubilden, dass Kräfte sehr gleichmäßig und großflächig auf die Körper der zu transportierenden Personen übertragen werden. Dabei soll sichergestellt sein, dass durch das Zugelement keine Quetschungen erfolgen oder sogar zu Verletzungen wie Rippenbrüche führende Druckeinwirkungen auftreten können. Auch sollen Druckstellen vermieden werden, die ansonsten bei einer häufigen Benutzung eines entsprechenden Lifters auftreten können.

Erfindungsgemäß wird das Problem dadurch gelöst, dass das Zugelement einen mit einem Fluid gefüllten elastischen Schlauch umfasst, von dessen Enden Befestigungen am Hebearm führende Verbindungselemente ausgehen, und dass der Schlauch unterhalb der Achshöhlen der zu hebenden und/oder zu transportierenden Person verläuft und derart mit Fluid gefüllt und verformbar ist, dass sich der Schlauch im Kontaktbereich zu der Person an deren Körperform großflächig anpasst.

Der Schlauch oder dessen Abschnitte kann dabei einen Durchmesser im Bereich zwischen 5 cm und 20 cm aufweisen. Als Fluid können nicht nur die verschiedensten Gase wie insbesondere Luft Verwendung finden, sondern auch verschiedenste Flüssigkeiten wie insbesondere Wasser. Allerdings haben gasförmige Fluide den Vorteil des geringeren Gewichtes.

Ein Schlauch mit den angegebenen Dimensionen kann problemlos unter die Achselhöhlen von Personen gelagert werden. Insbesondere werden die Zugelemente unter beiden Achselhöhlen sowie um den Rücken oder um die Brust herum geführt. Infolge der Elastizität des fluidgefüllten Schlauches paßt sich dessen Form ideal an die Körperform der Personen an. Somit ist die Berührungsfläche groß und die Flächenbelastung weitgehend vergleichmäßigt und gering.

Nach einer bevorzugten Ausführungsform besteht der Schlauch aus Fasermaterial wie Polyamid, das mit einem Elastomer dichtend beschichtet ist. Derartige Schläuche sind auch als Feuerwehrschläuche bekannt. Das Fasermaterial wird durch eine innen und/oder außen angebrachte Beschichtung abgedichtet. Diese Beschichtung kann aus einem gummiartigen Material bestehen, das insbesondere durch Vulkanisation aufgebracht ist. Die innere Beschichtung hat dabei den Vorteil, dass die Beschichtung durch den Innendruck des Fluides gegen die Schlauchwand aus Fasermaterial gedrückt wird. Die äußere Beschichtung hat den Vorteil, daß sie zugleich einen glatten abwaschbaren äußeren Überzug bildet.

Entsprechend einer bevorzugten Ausführungsform der Erfindung ist der Schlauch an seinen Enden zwischen zwei Leisten dichtend eingeklemmt. Insbesondere dann, wenn der Schlauch von innen mit einem Elastomer beschichtet ist, werden die Schlauchenden schon bei geringen Klemmkräften gut abgedichtet. Die Verbindung der Leisten untereinander kann beispielsweise durch Nieten oder Schrauben hergestellt sein.

Nach einer weiteren Ausführungsform der Erfindung sind die Enden des Schlauches verschweißt oder verklebt. Diese Variante ist insbesondere dann vorteilhaft, wenn der Schlauch keine innere Elastomerbeschichtung aufweist.

Vorzugsweise sind die Enden des Schlauches durch Falze zusammengedrückt. Die Falze halten nicht nur den Schlauch am Ende zusammen, sondern bilden auch einen Schutz der Kanten gegen mechanische Beschädigungen. Vorzugsweise weisen die flachen Enden des Schlauches abgerundete Kanten auf. Außerdem haben die Falze vorzugsweise C-förmige Profile, die um die abgerundeten Endkanten des Schlauches gekrümmt und an deren Form angepaßt sind. Dadurch werden Ecken und Kanten am Schlauchende und die damit verbundene Verletzungsgefahr vermieden. Durch die Falze werden die Enden vor Verschleiß geschützt.

In weiterer Ausgestaltung der Erfindung sind an den Enden des Schlauches Laschen vorgesehen. Diese Laschen sind vorzugsweise den abgeflachten Enden des Schlauches eingebördelt. Die Laschen sind vorzugsweise zwischen Abdichtflächen und Endkanten angeordnet, wobei als Abdichtfläche die Fläche zwischen den Klemmleisten oder die verschweißte bzw. verklebte Fläche zu verstehen ist.

Zwischen zumindest einer Lasche und einem Aufhängepunkt ist vorzugsweise ein weiteres Zugelement wie Gurt oder Band angeordnet, das in seiner Länge veränderbar ist. Die Verwendung von Bördeln zur Herstellung der Laschen hat die Vorteile, daß der Rand der Lasche vor Beschädigungen geschützt ist und die Öffnung der Lasche abgerundet ist, so daß das weitere Zugelement nur einer geringen Scheuerbeanspruchung ausgesetzt ist. Die Anordnung der Laschen außerhalb der Abdichtflächen hat den Vorteil, daß die Laschen selbst nicht fluiddicht zu sein brauchen.

Selbstverständlich ist es vorteilhaft, den Schlauch mit einer verschließbaren Öffnung zum Nachfüllen von Fluid zu versehen.

Lifter der eingangs beschriebenen Art sind inbesondere dazu bestimmt, körperbehinderte Personen wie Rollstuhlfahrer aus einer sitzenden Position anzuheben und sie zu bewegen und dann wieder auf einen anderen Sitz, beispielsweise demjenigen einer Toilettenanlage abzusetzen. Durch das Hochschwenken des Hehearmes oder der Hebearme um eine im wesentlichen horizontale Achse wird das Zugelement gestrafft und die Person gehoben. Nachteilig ist, dass die Position des Hebearmes, bei der das Anheben der Person beginnt, davon abhängig ist, wie groß die Person ist und wie hoch die Sitzfläche über dem Boden ist. Demzufolge ist die Zugrichtung unterschiedlich. Das kann dazu führen, dass insbesondere große Personen weniger gehoben als mit ihrem Oberkörper nach vorne gezogen werden. Da Rollstuhlfahrer in der Regel nicht in der Lage sind, ihre Beine selbst zu strecken, wird ihr Gesäß nicht angehoben, sondern ungünstigenfalls nach vorne gezogen, so dass die Gefahr besteht, dass die Person vom Sitz herunterfällt. Um dieser Gefahr entgegenzuwirken, ist es bekannt, an der Stütze eine Kniehalterung zum Abstützen der Knie anzubringen.

Ferner zeichnet sich ein Lifter zuvor beschriebener Art mit einer Kniehalterung dadurch aus, dass sowohl der Hebearm als auch die Kniehalterung von einer mittels eines Elektromotors oder einer Handkurbel höhenverstellbaren Stütze des Lifters ausgehen.

Dabei kann die Stütze aus einem Längsprofil wie Vierkantrohr bestehen, um das ein zweites Längsprofil wie Vierkantrohr angeordnet ist, das zum ersten Längsprofil mittels einer Motorgetriebeeinheit verstellbar ist, und dass die Achse des Hebearms und die Kniehalterung von dem zweiten Längsprofil ausgehen.

Das Heben einer sitzenden Person erfolgt folgendermaßen: der Lifter wird mit eingefahrener Stütze und abgesenktem Hebearm vor die Person gestellt. Die Person setzt ihre Füße auf am Ständer angebrachte vorzugsweise leicht geneigte Fußflächen auf und legt das Zugelement um ihren Körper. Die Länge der Stütze wird vergrößert, bis das Zugelemet straff um den Körper liegt. Durch weiteres Hochschwenken der Hebearme wird das Zugelement gestrafft. Durch weiteres Hochschwenken der Hebearme wird die Person nach oben gehoben. Nun kann entweder der Sitz ausgetauscht werden oder der Lifter mitsamt der Person an einen anderen Ort transportiert werden. Abschließend wird die Person durch Absenken des Hebearmes und eventuelles Verkürzen der Stütze wieder auf einen Sitz abgelassen, das Zugelement vom Aufhängepunkt gelöst und der Lifter entfernt.

In weiterer Ausgestaltung der Erfindung ist ein Einhängeglied mit zumindest einem Ende des Zugelementes mittelbar oder unmittelbar verbunden, wobei das Einhängeglied eine Ausnehmung aufweist, die über einen am Aufhängepunkt angebrachten Nippel oder Haken einhängbar ist. Dabei kann die Ausnehmung umfänglich geschlossen oder auch offen sein, so daß das Einhängglied entweder eine Art Lasche oder eine Art Haken bildet. Mittelbar ist das Einhängglied mit dem Ende des Zugelementes insbesondere dann verbunden, wenn es über ein weiteres Zugelement wie ein Band oder ein Gurt verbunden ist, dessen Länge vorzugsweise veränderbar ist.

Vorzugsweise ist die Ausnehmung ein Langloch mit einer Erweiterung zum Durchführen eines Nippelkopfes, wobei das Langloch nahe und entfernt vom Zugelement angeordnete Lochenden aufweist und die Erweiterung mit Abstand vom entfernteren Lochende so angeordnet ist, daß der Nippel bei einer Zugbeanspruchung des Zugelementes am entfernteren Lochende anliegt und der Nippelkopf nur entgegen der Zugbeanspruchung entlang des Langloches zum näheren Lochende hin verschiebbar ist. Der Nippelkopf ist dabei in seinen Abmessungen so groß, daß er zwar durch die Erweiterung paßt, nicht aber durch das eigentliche Langloch.

Nach einer besonderen Ausführungsform weist das Langloch einen Winkel mit zwei Schenkeln auf, wobei die Erweiterung in dem Schenkel angeordnet ist, der näher zum Zugelement liegt, und ist das Einhängeglied derart über den Nippel einhängbar, daß der andere Schenkel zum entfernten Lochende hin senkrecht oder schräg nach oben ausgerichtet ist, unabhängig davon, ob die Zugbeanspruchung des Zugelementes senkrecht nach unten oder horizontal vom Aufhängepunkt zur Person hin gerichtet ist.

Damit ist sichergestellt, daß sowohl das Eigengewicht des Einhängegliedes als auch das Gewicht des Zugelementes und die Zugkraft bewirken, daß der Nippel an dem vom Zugelement entfernt liegenden Ende des Langloches gehalten wird, das einen großen Abstand von der Erweiterung hat, durch die der Nippel heraus gleiten könnte. Es ist zwar sehr einfach, das Einhängeglied vom Nippel zu entfernen, dies setzt aber voraus, daß das Einhängeglied angehoben und der Nippel entlang des Langloches bis zur Erweiterung geschoben wird.

Weitere Einzelheiten, Vorteile und Merkmale der Erfindung ergeben sich nicht nur aus den Ansprüchen, den diesen zu entnehmenden Merkmale - für sich und/oder in Kombination-, sondern auch aus der nachfolgenden Beschreibung eines den Zeichnungen zu entnehmenden bevorzugten Ausführungsbeispiels sowie den sich anschließenden die Erfindung erläuternden Beispielen.

Es zeigen:
- Fig. 1: eine Seitenansicht eines Lifters, der an einer Decke befestigt ist,
- Fig. 2: eine Seitenansicht eines anderen Lifters zum Anheben sitzender Personen und
- Fig. 3: eine Seitenansicht eines Aufhängegliedes.

Ein Lifter (10) zum Heben bzw. Transportieren einer körperbehinderten Person (12) ist z. B. an einer Raumdecke (14) über eine Schiene (16) mittels einer Rollvorrichtung (18) horizontal verstellbar. Die Rollvorrichtung (18) ist über ein Seil (20) und eine Winde (22) mit einem Hebearm (24) verbunden. Dabei wickelt die Winde (22) das Seil (20) auf und verkürzt so die Distanz zwischen dem Hebearm (24) und der Raumdecke (14). Die Winde ist von einem nicht dargestellten Motor angetrieben.

Am Hebearm (24) sind Aufhängepunkte (26), (28) für Enden (30), (32) eines Schlauches (34) als Zugelement angeordnet. Der Schlauch (34) ist unter den Armen (36), (38) in der Nähe der Achselhöhlen (40), (42) der anzuhebenden Person (12) durchgeführt. Der Schlauch (34) kann dabei entweder um den Brustkorb oder um den Rücken der Person (12) geführt sein. Der Schlauch (34) ist mit einem Fluid wie Luft oder Wasser gefüllt. Die Oberfläche des Schlauches ist verformbar, so daß sie sich großflächig am Körper der Person anlegt. Insbesondere an Stellen, wo äußere Kräfte auf die Schlauchoberfläche einwirken, wird der Schlauch (34) eingedrückt, also beispielsweise unterhalb der Achselhöhlen (40), (42).

Dadurch daß der Schlauch (34) sich an die Körperform anpaßt, werden für die Person (12) unangenehme hohe Krafteinwirkungen vermieden.

Der Schlauch (34) hat vorzugsweise einen Durchmesser zwischen 5 cm und 20 cm, so daß er einerseits noch bequem unter die Achselhöhlen (40, 42) paßt und andererseits eine große Kontaktfläche mit dem Körper der Person (12) aufweist.

Der Schlauch (34) ist dicht für das Fluid. Außerdem ist er elastisch verformbar. Infolge des Druckes zwischen Schlauch (34) und Person (12) wird der Druck des im Schlauch (34) eingeschlossenen Fluides erhöht. Somit wird der Schlauch (34) etwas steifer, wenn eine Person (12) an ihm hängt.

An den Enden (30) und (32) ist der Schlauch (34) zwischen je zwei Leisten (44) flach und dichtend eingeklemmt. Die Leisten sind jeweils über Verbindungselemente (46) wie Schrauben oder Nieten miteinander fest verbunden. Alternativ kann der Schlauch (34) an den Enden (30), (32) auch verschweißt oder verklebt sein. Vorzugsweise in der Nähe eines Endes (32) ist eine verschließbare Öffnung (48) zum Nachfüllen von Fluid angebracht. Die Enden (30), (32) des Schlauches (34) sind durch Falze (50), (52) zusammengedrückt und konvex gekrümmt, so daß keine scharfen Kanten vorhanden sind. Die Falze (50), (52) haben vorzugsweise ein C-förmiges Profil.

An den Enden (30), (32) sind Laschen (54), (56) angeordnet. Die Laschen (54), (56) sind vorzugsweise abgerundet und ihre Ränder sind durch Bördel (58), (60) eingefaßt. Durch die Laschen (54), (56) sind vorzugsweise längenverstellbare Gurte (62), (64) geführt. Die Laschen (54), (56) sind zwischen einer Abdichtfläche zwischen den Leisten (44) und einer Endkante zwischen den Falzen (50), (52) angeordnet. Eine Vorrichtung zum Verstellen der Länge der Gurte (62), (64) ist nicht dargestellt.

Die Gurte (62), (64) sind an Einhängegliedern (66), (68) befestigt. Die Einhängeglieder (66), (68) sind an Nippeln (26), (28), die die Aufhängepunkte bilden, eingehängt.

In Fig. 3 ist ein Einhängeglied (68) dargestellt. Durch einen Schlitz (70) ist der Gurt (64) geführt. Das Einhängeglied (68), das plattenförmig ist, weist in seiner großen Fläche eine Ausnehmung in Form eines langen Loches (72) auf. Das Langloch (72) hat eine Erweiterung (74). Durch diese Erweiterung (74) ist ein Nippel (69) einführbar, der mit dem Hebearm (24) verbunden ist. Dabei ist der Nippelkopf (69) so groß, daß er zwar durch die Erweiterung (74) paßt, nicht aber durch das eigentliche Langloch (72). Das Langloch (72) weist ein Ende in Form der Erweiterung (74) auf, das nahe am Gurt (64) angeordnet ist. Ein anderes Ende (76) des Langloches (72) ist weiter entfernt vom Gurt (64) angeordnet.

Das Langloch (72) ist winkelförmig ausgebildet mit zwei Schenkeln (78), (80), wobei der eine Schenkel (78) in Richtung des Gurtes (64) und der andere Schenkel (80) weg vom Gurt (64) gerichtet ist. Am Ende des Schenkels (78) ist die Erweiterung (74) angeordnet. Wenn der Nippel (69) in der Erweiterung (74) eingeführt ist, ist der Nippelschaft im Langloch (72) entlang der Schenkel (78), (80) zum Ende (76) des Langloches (72) schiebbar.

Die Richtung der Zugbeanspruchung (82) weist nach unten, schräg nach unten oder horizontal nach links. Dementsprechend wird das Einhängeglied (68) entlang der Pfeile (84), (86), verschwenkt. Unabhängig davon, in welche Richtung die Zugbeanspruchung (82) wirkt, ist der Schenkel (80) des Langloches (72) zum Ende (76) hin nach oben gerichtet. Somit verhindert das Eigengewicht des Einhängegliedes (68) stets ein selbsttätiges Bewegen des Nippels (69) weg vom Ende (76) und hin zu der Erweiterung (74). Das Einhängeglied (68) kann somit vom Nippel (69) nur abgehängt werden, indem es angehoben wird.

Fig. 2 zeigt ein weiteres Ausführungsbeispiel eines Lifters (10) zum Anheben einer sitzenden Person (12). Der Lifter (10) weist einen Ständer (100) auf, der über Rollen (102), (104) über den Boden (106) rollbar ist. Am Ständer (100) ist eine Fußauflagefläche (108) angebracht. Mit dem Ständer verbunden ist eine nach oben ragende Stütze (110). Die Höhe der Stütze (110) ist entlang des Doppelpfeiles (112) veränderbar. Die Stütze (110) besteht aus einem inneren Längsprofil (114) und einem dieses umfassenden äußeren Profil (116). Die Profile (114), (116) können kantige oder runde Hohlprofile sein. Das äußere Profil (116) ist entlang des inneren Profiles (114) verschiebbar. Eine Motor-Getriebe-Vorrichtung (118) bewirkt die Bewegung entlang des Pfeiles (112). Oben an der Stütze (110) ist ein Hebearm (120) angeordnet. Der Hebearm (120) ist schwenkbar um eine horizontale Achse (122). Der Hebearm (120) kann auch ein Doppelarm sein. Der Hebearm (120) wird entlang des Doppelpfeiles (124) verschwenkt. Diese Bewegung erfolgt mittels einer weiteren Motor-Getriebe-Vorrichtung (126), in der auch eine Batterie angeordnet sein kann. Der Lauf der Motoren (118), (126) wird über eine Handbedienung (128) gesteuert, die von der Person (12) selbst bedienbar ist. An dem höhenverstellbaren Längsprofil (116) ist eine Kniehalterung (130) angebracht.

Am Ende des Hebearmes (120) ist der Aufhängepunkt (132), der ein Nippel sein kann, angeordnet. Am Aufhängepunkt (132) ist über ein nicht dargestelltes Einhängeglied und einen Gurt ein Ende (134) eines Schlauches (34) befestigbar. Dabei ist der verbindende Gurt vorzugsweise in seiner Länge verstellbar. Der Schlauch (34) ist unter den Armen und um den Rücken der Person (12) herumgeführt, um diese vom Sitz (136) anheben zu können. Dabei ist das andere Ende des Schlauches (34) nicht dargestellt. Dieses kann mit einem weiteren nicht sichtbaren Aufhängepunkt am Hebearm (120) verbunden sein. Dieser weitere Aufhängepunkt ist von der Person (12) aus gesehen weiter links angeordnet.

Das Anheben der Person (12) erfolgt folgendermaßen:

Der Lifter (10) wird zunächst so zur Person (12) positioniert, daß diese ihre Füße auf die Fußfläche (108) stellen kann und daß ihre Knie an der Kniehalterung (130) anliegen. Bei heruntergefahrener Stütze (116) und abgesenktem Hebearm (120) wird der Schlauch (34) um die Person (12) gelegt und an dem Aufhängepunkt (132) befestigt. Danach wird die Stütze (116) verlängert, bis der Schlauch straff ist. Der Hebearm (120) ist dabei nach unten geschwenkt. Die Länge des Schlauches (34) sollte dabei so sein, daß der Schlauch (34) zwar locker um den Körper der Person (12) herumführbar und an den Aufhängepunkten einhängbar ist, daß aber nur eine geringe Hubbwegung erforderlich ist, um den Schlauch (34) zu straffen. Falls die Länge des Schlauches (34) nicht den Erfordernissen entspricht, kann die Länge des Gurtes zwischen dem Schlauchende (134) und dem Aufhängepunkt (132) verlängert werden. Auf das aufwendige Einstellen der Schlauchlänge kann auch dann verzichtet werden, wenn Personen (12) unterschiedlicher Größe von Sitzen (136) unterschiedlicher Sitzhöhe anzuheben sind.

Wenn der Schlauch (34) straff anliegt, wird der Hebearm (120) hochgeschwenkt und/oder die Stütze (110) noch weiter verlängert, um die Person (12) vom Sitz (136) abzuheben. Das Ablassen der Person (12) erfolgt in umgekehrter Reihenfolge der Bedienungsvorgänge.

Unter die angehobene Person (12) kann entweder ein besonderer Sitz, beispielsweise ein mobiler Klostuhl geschoben werden, oder die angehobene Person ist durch Verfahren des Lifters zu einem anderen Sitz transportierbar.

## Patentansprüche

1. Lifter (10) für körperbehinderte Personen (12), umfassend zumindest einen höhenverstellbaren Hebearm (24, 120), von dem ein Zugelement (34) ausgeht, das unter Achselhöhlen (40, 42) der zu hebenden oder zu transportierenden Person (12) bewegbar ist
**dadurch gekennzeichnet**
dass das Zugelement einen mit einem Fluid gefüllten elastischen Schlauch (34) umfasst, von dessen Enden zu Befestigungen (26, 28) am Hebearm (24, 120) führende Verbindungselemente (62, 64) ausgehen, und dass der Schlauch derart angeordnet ist, daß er unterhalb der Achselhöhlen (40, 42) der zu hebenden oder zu transportierenden Person (12) verläuft und derart mit Fluid gefüllt und verformbar ist, dass er im Kontaktbereich zu der Person an deren Körperform großflächig anpassbar ist.

2. Lifter nach Anspruch 1,
**dadurch gekennzeichnet**,
daß der vorzugsweise einen Durchmesser zwischen 5 cm und 20 cm aufweisende und mit Gas wie Luft befüllbare Schlauch (34) aus Fasermaterial wie Polyamid besteht, das mit einem Elastomer dichtend bzw. mit einem glatten, abwaschbaren Überzug beschichtet ist.

3. Lifter nach Anspruch 1 oder 2,
**dadurch gekennzeichnet**,
daß der Schlauch (34) an seinen Enden (30, 32, 134) zwischen zwei Leisten (44) dichtend eingeklemmt ist oder daß dessen Enden (30, 32, 134) durch Falze (50, 52) zusammengedrückt und/oder verschweißt oder verliebt sind, wobei vorzugsweise an den Enden (30, 32, 134) des Schlauches (34) Laschen (54, 56) vorgesehen sind, die gegebenenfalls in abgeflachten Enden (30, 32, 134) des Schlauches (34) eingebördelt sind.

4. Lifter nach Anspruch 3,
**dadurch gekennzeichnet**,
daß der Schlauch (34) konvex gekrümmte Endkanten (50, 52) aufweist.

5. Lifter nach Anspruch 1 mit einer Kniehalterung (130),
**dadurch gekennzeichnet,**
dass sowohl der Hebearm (120) als auch die Kniehalterung (130) von einer mittels eines Elektromotors oder einer Handkurbel höhenverstellbaren Stütze (116) des Lifters (10) ausgehen.

6. Lifter nach Anspruch 5,
**dadurch gekennzeichnet,**
dass die Stütze (110) aus einem Längsprofil (114) wie Vierkantrohr besteht, um das ein zweites Längsprofil (116) wie Vierkantrohr angeordnet ist, das zum ersten Längsprofil mittels einer Motorgetriebeeinheit (118) verstellbar ist, und daß die Achse (122) des Hebearms (120) und die Kniehalterung (130) von dem zweiten Längsprofil ausgehen.

7. Lifter (10) nach zumindest einem der vorhergehenden Ansprüche,
**dadurch gekennzeichnet,**
daß ein Einhängeglied (66, 68) mit einem Ende des Zugelementes (34) mittelbar oder unmittelbar verbunden ist, wobei das Einhängeglied (66, 68) eine Ausnehmung (72) aufweist, die über einen am Aufhängepunkt (26, 28, 69, 132) angebrachten Nippel oder Haken einhängbar ist.

8. Lifter nach zumindest Anspruch 7,
**dadurch gekennzeichnet,**
daß die Ausnehmung ein Langloch (72) mit einer Erweiterung (74) zum Durchführen eines Nippelkopfes (69) aufweist, wobei das Langloch (72) nahe und entfernt vom Zugelement (34, 64) angeordnete Lochenden (74, 76) aufweist und die Erweiterung (74) mit Abstand vom entfernteren Lochende (76) so angeordnet ist, daß der Nippel (69) bei einer Zugbeanspruchung (82) des Zugelementes (34, 64) am entfernteren Lochende (76) anliegt und der Nippelkopf (69) nur entgegen der Zugbeanspruchung (82) entlang des Langloches (72) zum näheren Lochende (74) verschiebbar ist.

9. Lifter nach zumindest Anspruch 8,
**dadurch gekennzeichnet,**
daß das Langloch (72) einen Winkel mit zwei Schenkeln (78, 80) aufweist, wobei die Erweiterung (74) in dem Schenkel (78) angeordnet ist, der näher zum Zugelement (64) liegt, und daß das Einhängeglied derart über den Nippel (69) einhängbar ist, daß der andere Schenkel (80) zum entfernteren Lochende (76) hin senkrecht oder schräg nach oben ausgerichtet ist, unabhängig davon, ob die Zugbeanspruchung (82) des Zugelementes (64) senkrecht nach unten oder horizontal vom Aufhängepunkt (26, 28, 69, 132) zur Person (12) hin gerichtet ist.

## Claims

1. A lifting device (10) for handicapped persons (12), comprising at least one height-adjustable lifting arm (24, 120) and a traction element (34) extending from it which can be placed under the armpits (40, 42) of the person (12) to be lifted or transported,
**characterized in that**
the traction element is comprising an elastic hose (34) filled with a fluid, with connection elements (62, 64) which are extending from the end of said hose and leading to attachment points (26, 28) at the lifting arm (24, 120), and that the hose is placed such that it is running under the armpits (40, 42) of the person (12) to be lifted or transported, and it is filled with a fluid and can be deformed such that it is adaptable over a large surface in the contact area to the body of the person.

2. A lifting device according to Claim 1,
**characterized in that**
said hose (34) having a cross-section of preferably 5 cm to 20 cm which can be filled with a gas, such as air, is consisting of a fiber material, such as polyamide, and is sealingly coated with an elastomer or a smooth washable outer covering, respectively.

3. A lifting device according to Claim 1 or 2,
**characterized in that**
the ends (30, 32, 134) of said hose (34) are sealingly clamped between two strips (44), and the ends (30, 32, 134) are pressed together and/or welded or glued by folds (50, 52), wherein straps (54, 56) are provided at the ends (30, 32, 134) of the hose (34), said straps being beaded into flat ends (30, 32, 134) of the hose (34), if necessary.

4. A lifting device according to Claim 3,
**characterized in that**
the hose (34) has convexly curved end edges (50, 52).

5. A lifting device according to Claim 1 with a knee rest (130),
**characterized in that**
both, the lifting arm (120) as well as the knee rest (130) are extending from a support (116) of the lifter adjustable in height by a motor gear device or a hand crank.

6. A lifting device according to Claim 5,
**characterized in that**
the support (110) is an elongated profiled section (114) such as a square tube, around which a second elongated profile section (116) such as a square tube is disposed, said second elongated profile section being displaceable in respect to the first elongated profile section via a motor gear device (118), and that the axis (122) of the lifting arm (120) and the knee rest (120) extend from the second elongated profiled section.

7. A lifting device (10) according to at least one of the preceding Claims,
**characterized in that**
the suspension member (66, 68) is attached directly or indirectly to one end of the traction element (34), wherein the suspension member (66, 68) has a recess (72) which can be suspended via a nipple or hook disposed at the attachment point (26, 28, 69, 132).

8. A lifting device according to at least Claim 7,
**characterized in that**
said recess has an elongated hole (72) with a widening (74) for inserting a nipple head (69) through it, wherein said elongated hole (72) has hole ends (74, 76) disposed close to as well as remote from the traction element (34, 64), and said widening (74) is disposed at a distance from the farther hole end (86) in such a way that during tensile strain (82) on the traction element (34, 64) the nipple (69) rests against the farther hole end (76), and the nipple head (69) can only be displaced along the elongated hole (72) to the nearer hole end (74) in a direction opposite the tensile strain (82).

9. A lifting device according to at least Claim 8,
**characterized in that**
said elongated hole (72) is an angle with legs (78, 80), and said widening (74) is arranged in the leg (78) which is closer to the traction element (64), and the suspension member can be suspended over the nipple (69) such that the other leg (80) is oriented vertically or obliquely upward in respect to the farther hole end, independently of whether the tensile strain (82) of the traction element (64) is directed vertically downward or horizontally from the attachment point (26, 28, 69, 132) toward the person (12).

## Revendications

1. Elévateur (10) pour personnes handicapées (12), comprenant au moins un bras élévateur (24, 120) réglable en hauteur, duquel part un élément de traction (34) déplaçable sous les creux de l'aisselle (40, 42) de la personne (12) à soulever ou à transporter,
**caractérisé en ce que**
l'élément de traction comprend un boyau élastique (34) rempli d'un fluide, des extrémités duquel partent des éléments de liaison (62, 64) menant à des fixations (26, 28) sur le bras élévateur (24, 120) et que le boyau est disposé de telle sorte qu'il passe sous les creux de l'aisselle (40, 42) de la personne (12) à soulever ou à transporter et est rempli de fluide et est déformable de manière à pouvoir s'adapter dans la zone de contact avec la personne sur une grande étendue à la conformation du corps de cette personne.

2. Elévateur selon la revendication 1,
**caractérisé en ce que**
le boyau (34) présentant de préférence un diamètre entre 5 cm et 20 cm et pouvant être rempli d'un gaz tel que l'air consiste en un matériau fibreux tel que du polyamide, revêtu de façon étanche d'un élastomère ou d'une couche lisse, lavable.

3. Elévateur selon la revendication 1 ou 2,
**caractérisé en ce que**
le boyau (34) est serré de façon étanche à ses extrémités (30, 32, 134) entre deux liteaux (44) et que ses extrémités (30, 32, 134) sont comprimées par des onglets (50, 52) et/ou soudées ou collées, des colliers (54, 56) étant de préférence prévus sur les extrémités (30, 32, 134) du boyau (34), ces colliers étant éventuellement sertis dans des extrémités (30, 32, 134) aplaties du boyau (34).

4. Elévateur selon la revendication 3,
**caractérisé en ce que**
le boyau (34) présente des bords d'extrémité (50, 52) à courbure convexe.

5. Elévateur selon la revendication 1 avec un attache-genoux (130),
**caractérisé en ce que**
aussi bien le bras élévateur (120) que l'attache-genoux (130) partent d'un support (116) de l'élévateur (10) réglable en hauteur au moyen d'un moteur électrique ou d'une manivelle.

6. Elévateur selon la revendication 5,
**caractérisé en ce que**
le support (110) consiste en un profilé longitudinal (114) tel qu'un tube carré, autour duquel est disposé un deuxième profilé longitudinal (116) tel qu'un tube carré déplaçable par rapport au premier profilé au moyen d'un bloc-moteur (118), et que l'axe (122) du bras élévateur (120) et l'attache-genoux (130) partent du deuxième profilé longitudinal.

7. Elévateur (10) selon au moins une des revendications précédentes,
**caractérisé en ce que**
un élément d'attache (66, 68) est relié directement ou indirectement à une extrémité de l'élément de traction (34), l'élément d'attache (66, 68) présentant un évidement (72), pouvant être accroché au moyen d'un nipple ou crochet fixé sur le point d'attache (26, 28, 69, 132).

8. Elévateur selon au moins la revendication 7,
**caractérisé en ce que**
l'évidement présente un trou oblong (72) avec un élargissement (74) pour le passage d'une tête de nipple (69), le trou oblong (72) présentant des extrémités (74, 76) disposées tout près et éloignée de l'élément de traction (34, 64) et l'élargissement (74) avec un écart de l'extrémité de trou la plus éloignée (76) est disposé de telle sorte que le nipple (69) est, lors d'un effort de traction (82) de l'élément de traction (34, 64), en contact avec l'extrémité du trou oblong la plus éloignée (76) et la tête de nipple (69) n'étant déplaçable qu'en sens inverse de l'effort de traction (82) le long du trou oblong (72) en direction de l'extrémité de trou (74) la plus près.

9. Elévateur selon au moins la revendication 8,
**caractérisé en ce que**
le trou oblong (72) présente un angle avec deux côtés (78, 80), l'élargissement (74) étant disposé dans le côté (78) le plus près de l'élément de traction (64), et que l'élément d'attache peut être accroché par-dessus le nipple (69) de façon à ce que l'autre côté (80) soit dirigé verticalement ou obliquement vers le haut par rapport à l'extrémité de trou (76) la plus éloignée, que l'effort de traction (82) de l'élément de traction (64) soit dirigé vers le bas ou horizontalement à partir du point d'attache (26, 28, 69, 132) vers la personne (12).
